# EUROPÄISCHE PATENTSCHRIFT

(11) **EP 1 234 934 B1**
(45) Veröffentlichungstag und Bekanntmachung des Hinweises auf die Patenterteilung: **01.06.2005**
(21) Anmeldenummer: 02001380.1
(22) Anmeldetag: 19.01.2002
(51) Int. Cl.: E05B 5/00, E05B 65/20

(54) **Türaussengriff-Baugruppe, insbesondere für Fahrzeuge**
Outer door handle assembly, in particular for a vehicle
Ensemble de poignée de porte extérieure, notamment pour véhicule

(30) Priorität: 24.02.2001 DE 10109106
(43) Veröffentlichungstag der Anmeldung: 28.08.2002
(62) Teilanmeldung aus: 04022773.8
(73) Patentinhaber: Huf Hülsbeck & Fürst GmbH & Co. KG, 42551 Velbert (DE)
(72) Erfinder: Hübner, Raimund, 42111 Wuppertal (DE)
(74) Vertreter: Mentzel, Norbert, Dipl.-Phys.

(56) Entgegenhaltungen:
- EP-A- 0 980 948
- EP-A- 1 026 351
- DE-A- 3 615 440
- DE-A- 19 830 516
- DE-U- 29 819 472

## Beschreibung

Die Erfindung richtet sich auf eine Baugruppe eines Türaußengriffs der im Oberbegriff des Anspruches 1 angegebenen Art.

Zu dieser Baugruppe gehört zunächst ein an der Innenseite der Tür befestigbarer Träger, welcher eine Aufnahme für einen Schließzylinder besitzt. Zu dieser Baugruppe gehört aber auch eine Griff-Mulden-Baueinheit, welche von der Türaußenseite aus durch einen Türausbruch hindurch in einem Ausschnitt des Trägers montierbar ist. Diese Baueinheit wird nach ihrer Montage durch einen im Träger beweglichen Riegel verriegelt. Die Betätigung des Riegels erfolgt durch ein Loch im Türfalz. Bei der Montage der Baueinheit gelangen Lagerteile des Griffes durch den Türausbruch und den Ausschnitt im Träger auf die Innenseite der Tür, wo sie, wie der Schließzylinder, bei Betätigung mit einem Türschloss zusammenwirken können. Die Mulde der im Träger montierten Baueinheit verschließt den Türausbruch in der Türaußenverkleidung.

Bei der bekannten Baugruppe dieser Art (Vorbenutzung Huf-Klappgriff) war der Schließzylinder stets fester Bestandteil des Trägers und wurde zusammen mit dem Träger von der Innenseite der Tür aus an der Türaußenverkleidung befestigt. Nach der Befestigung ragte der im Träger sitzende Schließzylinder aus dem Türausbruch zur Türaußenseite heraus und wurde dann bei der von der Türaußenseite erfolgenden Montage der Griff-Mulden-Baueinheit in diese integriert. Diese bekannte Baugruppe erfordert einen entsprechenden Platz beim Lieferzustand weil der Schließzylinder bereits im Träger integriert ist und sperrig aus dem plattenförmigen Träger herausragt.

Bei einem Türaußengriff anderer Art, der weder einen von der Türinnenseite befestigbaren Träger noch eine Griff-Mulden-Baueinheit besitzt (DE 26 56 011 A1) ist es bekannt, einen Schließzylinder von der Türinnenseite aus in einer bereits türaußenseitig montierten Griffgrundkörper bajonettartig durch Stecken und Drehen einzukuppeln und in seiner Einbaulage durch eine ebenfalls von der Türinnenseite aus aufsteckbare Endscheibe und eine quer aufschiebbare Gabelfeder zu sichern. Der Einbau des Schließzylinders von der Türinnenseite aus ist umständlich. Die zur Sicherung des Schließzylinders erforderliche Endscheibe und Gabelfeder sind lose Teile, die verloren gehen können und zu handhaben sind.

Bei einem weiteren Türaußengriff der letztgenannten Art (EP 0 447 818 A1) ist es bekannt, einen Schließzylinder mit daran befestigter Drehstange von der Türaußenseite aus in einem an der Tür bereits befestigten Griffgrundkörper einzustecken. Im Einsteckzustand wird die Zylindereinheit durch einen Gewindestift arretiert, welcher durch ein seitliches Loch im Türfalz zugänglich ist.

Es gibt Zieh-Türaußengriffe mit einem Lagerarm am einen Griffende und einem zur Betätigung eines Türschlosses dienenden Schaft am anderen Griffende (DE 30 30 519 B1), die von der Türaußenseite durch zwei getrennte Ausbrüche in der Türaußenverkleidung hindurch ins Türinnere eingeführt werden, wo ein Träger an der Türinnenseite befestigt ist. Der Träger besitzt zwei getrennte Aussparungen, in welchen der Ziehgriff mit seinem Lagerarm und seinem Schaft von der Türaußenseite aus zunächst einsteckbar ist. Der Träger besitzt außerdem eine Schwenklagerstelle, die durch anschließendes seitliches Verschieben des Ziehgriffs mit dem Lagerarm gekuppelt wird. Neben dem Schaft des Ziehgriffs ist in der Aussparung des Trägers Platz für einen Schließzylinder vorgesehen, der danach von der Türaußenseite eingesteckt und ebenfalls zur Arretierung querverschoben wird. Diese Endlage des Schließzylinders wird durch eine Verschraubung gesichert.

Dieser bekannte Ziehgriff hat zwar einen platzsparenden Lieferzustand und gewährleistet eine definierte Einbaufolge, nämlich zunächst Griffeinführung und dann Schließzylindereinführung, was eine Fehlmontage ausschließt, doch sind diese Maßnahmen auf Türaußengriff-Baugruppen der im Oberbegriff des Anspruches 1 genannten Art nicht anwendbar gewesen.

Die Erfindung hat sich die Aufgabe gestellt, eine platzsparende Baugruppe der im Oberbegriff genannten Art zu entwickeln, die eine einfache sichere Montage der Griff-Mulden-Baueinheit einerseits und des Schließzylinders andererseits sicherstellt.

Dies wird durch die im Anspruch 1 genannten Maßnahmen erreicht, denen folgende besondere Bedeutung zukommt.

Die am Träger sitzende, bewegliche Blende sorgt dafür, dass auch ungeübte Personen die verschiedenen Bestandteile der Baugruppe nicht in falscher Reihefolge einbauen, was zu Betriebsstörungen führen könnte. Dies wird erreicht, weil die zur Sicherung des im Träger eingekuppelten Schließzylinders dienende Arretierung in den Bewegungsweg der Blende am Träger hineinragt, wenn diese sich in ihrer Dearretierposition befindet. In diesem Fall findet eine Wechselwirkung zwischen der Arretierung und der Blende statt. Zugleich wird in diesem Fall durch die Blende ein Zugang zum Riegel von einem Loch im Türfalz aus verhindert. Daher wird in diesem Zeitpunkt eine unerwünschte Verriegelung einer fälschlicherweise zuerst montierten Griff-Mulden-Baueinheit im Träger grundsätzlich verhindert. Die Bedienungsperson ist gezwungen - im übrigen in gegensätzlicher Analogie zum vorerwähnten bekannten Ziehgriff - zunächst den Schließzylinder einzukuppeln und durch dessen Arretierung zu sichern. Erst wenn das wirklich vollzogen ist, kann der Monteur die Blende in eine Endstellung überführen, wo der Riegel für die Griff-Mulden-Einheit zugänglich ist. In dieser Endstellung deckt andererseits die Blende die Arretierung gegenüber dem Türfalz-Loch ab und schließt ein irrtümliches Entkuppeln des Schließzylinders aus. Nach dem Einbau der Griff-Mulden-Baueinheit im Träger kann dann, wie üblich, der Riegel betätigt werden um die Verriegelungslage der Baueinheit im Träger zu sichern. Der Anlieferungszustand der Baugruppe ist platzsparend. Es können neutrale Träger, ohne Schließzylinder, geliefert werden, die in großen Stückzahlen preiswert gefertigt werden können und sich bequem lagern und transportieren lassen. Sowohl der Zusammenbau als auch die Zerlegung der einzelnen Bestandteile der Baugruppe sind in ihrer Reihenfolge zuverlässig festgelegt, weshalb auch ungeübte Personen keinen fehlerhaften Einbau vornehmen können.

Weitere Beispiele und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: die perspektivische Ansicht einer zur Baugruppe gehörende Griff-Mulden-Baueinheit,
- Fig. 2: im Aufriss die Rückansicht der Baueinheit von Fig. 1,
- Fig. 3,: ebenfalls im Aufriss, die Rückansicht eines zur Baugruppe gehörenden Trägers,
- Fig. 4: die perspektivische Ansicht eines bei dieser Baugruppe verwendbaren Schließzylinders,
- Fig. 5: in perspektivischer Ansicht von der Türaußenseite aus eine erste Phase der Montage eines Bestandteils der Baugruppe, wobei - bis auf den Türfalz - die Türaußenverkleidung weggelassen ist,
- Fig. 6,: in Vergrößerung, eine Seitenansicht auf ein Teilstück des Türfalzes in Blickrichtung des Pfeils VI von Fig. 5 mit Blick durch ein Loch,
- Fig. 7,: in einer der Fig. 5 entsprechenden Darstellung, nach Vollzug einer zweiten Phase bei der Montage der Bestandteile der Baugruppe,
- Fig. 8,: in Analogie zu Fig. 6, wieder eine Seitenansicht auf den Türfalz während der zweiten Montagephase in Blickrichtung des Pfeils VIII von Fig. 7,
- Fig. 9,: in starker Vergrößerung und mit einem stellenweisen Ausbruch eine Blende, die im Loch des in Fig. 8 gezeigten Türfalzes teilweise sichtbar ist,
- Fig. 10+11,: in perspektivischer Darstellung, eine Explosionsdarstellung vor dem Zusammenbau bzw. dem Montagefall nach dem Zusammenbau eines seitlich an einen Träger befindlicher Bauteile und
- Fig. 12,: in Vergrößerung, die Seitenansicht eines Teilstücks des in Fig. 11 gezeigten Trägers in Blickrichtung des Pfeiles XII von Fig. 11, aber unter Weglassung der oberhalb der dortigen strichpunktierten Schnittebene liegenden Bauteile.

Die Türaußengriff-Baugruppe besteht aus drei jeweils für sich vormontierten Teilen, nämlich einem Träger 10, einem Schließzylinder 20 und einer Griff-Mulden-Baueinheit 30, die kurz "Baueinheit" bezeichnet werden soll. Die Baueinheit 30 ist in Fig. 1 und 2 gezeigt. Sie umfasst ein Muldengehäuse 31 mit Lagerarmen 33 für die Achse 34 eines Griffs 33. Das Muldengehäuse 31 besitzt ferner ein Loch 35, in welches bei der Montage der Baueinheit 30 der Schließzylinder 20 zu liegen kommt, nachdem dieser vorausgehend am Träger 10 bajonettartig eingekuppelt wurde.

Der Träger mit einigen seiner Elemente ist in den Fig. 3, 10, 11 und 12 zu sehen. Der Träger 10 wird von der Innenseite der Tür aus an einer Türaußenverkleidung 25 zunächst befestigt, welche in Fig. 3 bruchstückweise in ihren Umrisslinien angedeutet ist. In diesem Bereich besitzt die Verkleidung 25 einen Türausbruch 26 der mit einem Ausschnitt 16 im Träger zusammenfällt. Der Türausbruch 26 erstreckt sich auch über eine Aufnahme 15 im Träger, welche zum Einkuppeln des Schließzylinders 20 dient. In Fig. 3 sind die Innenfläche 27 der Außenverkleidung 25 und die Rückseite des Trägers 10 zu sehen. Am Träger 10 ist ein plattenartiger Riegel 11 im Sinne des Pfeils 12 geführt, der in den Figuren durch Punktschraffur verdeutlicht ist. Der Riegel 12 besitzt im vorliegenden Fall zwei Riegelstellen 13, die, ausgezogen gezeichnet, sich in Fig. 3 in einer durch die Hilfslinie 11.1 des Riegels gekennzeichneten "Freigabelage" befinden. In dieser Lage 11.1 lässt sich die Baueinheit 30 von der gegenüberliegenden Türaußenseite aus mit ihren in Fig. 1 und 2 mit 36 gekennzeichneten Lagermitteln im Sinne einer Einrenkbewegung durch den Türausbruch 26 in den türinnenseitig befestigten Träger 10 montieren. Dabei wirken der Träger 10 mit der Baueinheit 30 wie folgt zusammen.

Das Muldengehäuse 31 besitzt, wie Fig. 2 zeigt, auf seiner Rückseite zwei Nasen 37, die bei der erwähnten Einrenkbewegung durch Ausbrüche 17 in einem Rahmensteg 13 des Trägers 10 hindurchfahren. Dieser Rahmensteg 13 trägt den Riegel 11 und die Nasen 37 gelangen in eine jenseits der plattenförmigen Riegelstellen 13 liegenden Ebene. Wird dann der Riegel 11 um die aus Fig. 3 erkennbare Strecke 18 in die strichpunktiert verdeutlichte Verriegelungslage 11.2 verschoben, so gelangen die Verriegelungsstelle 13 in ihre mit 13' verdeutlichte ebenfalls strichpunktierte Position. In der Rückansicht von Fig. 3 gesehen hintergreifen in der Verriegelungslage 11.2 die Verriegelungsstellen 13' die Nasen 37 am Muldengehäuse 31 und verhindern somit eine Demontage der Baueinheit 30. In der Verriegelungslage 11.2 ist folglich die Montagelage der Baueinheit 30 an der Türaußenverkleidung gesichert. Als Betätigungsstelle 19 für den Riegel 11 dient ein Durchbruch im plattenförmigen Riegel 11. Diese Betätigungsstelle 19 ist, wie Fig. 8 erkennen lässt, von einem seitlichen Loch 28 vom Türfalz 29 aus zugänglich, sofern dies eine besondere Blende 40 zulässt.

Die Blende 40 ist im vorliegenden Fall als Schlitten ausgebildet und wie Fig. 9 zeigt, räumlich profiliert. Wie Fig. 5 und 7 zeigen ist die Blende 40 im Bereich des Türfalz-Loches 28 an der aus Fig. 10 bis 12 ersichtlichen seitlichen Schmalseite 38 des Trägers längsverschieblich geführt. Der Schlitten besitzt zwei hinterschnittene Füße 44, 45, die mit ihren den Hinterschnitt bildenden Hälsen 46, 47, wie Fig. 12 zeigt, in zwei Schlitzen 48, 49 an der Trägerschmalseite 38 geführt werden. Die Montage des Schlittens ist aus Fig. 10 zu erkennen.

In Fig. 10 ist perspektivisch die Explosionsdarstellung des Trägers 10, des Schlittens 40 und einer Arretierung 50 gezeigt. Die Arretierung 50 besteht hier aus einer Schraube. Die Schraube 50 ist in einer Gewindeaufnahme 39 verschraubbar, welche in der Träger-Schmalseite 38 vorgesehen ist. Der Schlitten 40 wird mit seinen Füßen 44, 45 durch verbreitete Schlitzausschnitte 54, 55 hindurchgeführt und dann in Richtung der engen Schlitze verschoben. Der eine Schlitz 48 ist außerdem in seinem Längsverlauf gegenüber dem Querschnitt seines dort zu liegen kommenden Halses 46 profiliert und besitzt eine Schlitzerweiterung 51, die mit dem zugehörigen Fuß-Hals 46 eine erste Rast zur Positionierung des Schlittens 40 begründet. Bei dieser ersten Rast liegt eine, durch die Hilfslinie 40.1 in Fig. 3 und 5 verdeutlichte "Anfangsstellung" des Schlittens 40 vor, die folgende Wirkungen auslöst.

Wie am besten aus Fig. 9 zu erkennen ist, besitzt der Schlitten 40 zwei Lappen 41, 42, die im seitlichen Versatz aber auch im Höhenversatz 43 zueinander angeordnet sind. In der Anfangsstellung 40.1 des Schlittens 40 befindet sich der zweite Lappen 42, wie Fig. 5 und 6 erkennen lassen, in Abdeckposition bezüglich der Betätigungsstelle 19 vom Riegel 11. Der Riegel 11 ist dann vom Türfalz-Loch 28 aus unzugänglich und kann nicht aus seiner Freigabelage 11.1 verschoben werden. Es ist also die Montage und Demontage der Griff-Mulden-Baueinheit 30 in den Träger möglich, wie sie bereits im Zusammenhang mit Fig. 3 erläutert wurde.

In diesem Fall ist, wie Fig. 6 zeigt, die erwähnte Arretierschraube 50 vom Türfalz-Loch 28 aus bequem zugänglich. Wie aus Fig. 3 und 5 ersichtlich, befindet sich der erste Lappen 41 vom Schlitten 40 in Kollision mit dem Betätigungsende 56 der Arretierschraube 50 und kann daher bei dieser, durch die Hilfslinie 50.1 gekennzeichneten Schraubposition nicht verstellt werden. In dieser Position ist, wie Fig. 3 zeigt, die Aufnahme 15 im Träger frei und erlaubt ein durch Pfeile 61, 62 in Fig. 4 verdeutlichtes bajonettartiges Kuppeln 60 bzw. gegensinniges Entkuppeln des Schließzylinders 20 in der Träger-Aufnahme 15. Das Kuppeln 60 läuft in zwei Phasen 61, 62 ab. Zunächst wird der Schließzylinder 60 axial im Sinne des Pfeils 61 von Fig. 4 in die Trägeraufnahme 15 eingesteckt, was durch nicht näher gezeigte Endanschläge kontrolliert wird. Der Schließzylinder 20 trägt Segmente 21, die beim Einstecken 61 die in Fig. 3 erkennbaren Gegensegmente 22 passieren können, welche das Profil der Aufnahme 15 bestimmen. Dann erfolgt die zweite Phase des Kuppelns 60, nämlich die aus Fig. 4 erkennbare Drehbewegung 62 des Schließzylinders 20. Dabei fahren dann die Zylinder-Segmente 21 hinter die Ihnen zugeordneten aufnahmeseitigen Gegensegmente 22, bis die Kupplungsendstellung des Schließzylinders 20 erreicht ist. Dann steht der Zylinderausgang 57 in Wirkverbindung mit dem nicht näher gezeigten Türschloss der Tür.

Diese Kupplungsendstellung des Schließzylinders 20 wird nun durch die Arretierschraube 50 gesichert. Wie die Draufsicht auf die Außenseite des Türfalzes 29 von Fig. 6 erkennen lässt, ist das Betätigungsende 56 in der Schlitten-Anfangsstellung 40.1 vom Türfalz-Loch 28 aus bequem zugänglich. Die Arretierschraube 50 kann solange verdreht werden, bis ihr Schaftende 58 hinter einer Radialschulter 24 zu liegen kommt, die, wie Fig. 4 zeigt, Bestandteil eines Zylinderbundes 23 ist. Dann ist eine Rückdrehung des Schließzylinders 20 im Sinne des strichpunktiert in Fig. 4 verdeutlichten Demontage-Drehpfeils 62' nicht möglich. Der Schließzylinder 20 ist in der Träger-Aufnahme 15 arretiert. Dieser Sachverhalt ist in Fig. 7 veranschaulicht. Die Schraube 50 befindet sich in einer durch eine Hilfslinie 50.2 in Fig. 7 verdeutlichte "Dearretierposition". Damit erweist sich die vorausgehend beschriebene, aus Fig. 3 und 5 ersichtliche Position 50.1 der Schraube 50 als "Dearretierposition".

Wie bereits beschrieben wurde, ist in der Dearretierposition 50.1 eine Verstellung des Schlittens 40 verhindert, weil das Schrauben-Betätigungsende 56 in den Bewegungsweg des oberen Schlitten-Lappens 41 hineinragt und mit seiner Sperrkante 59 mit dem Schrauben-Betätigungsende 56 kollidiert. Die vorbeschriebene Anfangsstellung 40.1 des Schlittens war daher durch die D-Arretierposition 50.1 der Schraube 50 gesichert.

Wenn aber die Arretierposition 50.2 vorliegt, dann befindet sich das Schrauben-Betätigungsende 56 außerhalb des Bewegungswegs vom oberen Schlitten-Lappen 41 und es kann eine durch den Bewegungspfeil 53 in Fig. 12 verdeutlichte Verschiebung 53 des Schlittens 40 erfolgen. Der Schlitten 40 verlässt seine durch die Rastmittel 51, 56 in Fig. 12 ausgezogen gezeichnete Anfangsstellung 40.1. Die Fuß-Hälse 46, 47 werden in ihren Schlitzen 48, 49 verschoben, bis sie in die in Fig. 12 strichpunktiert verdeutlichte, durch die Hilfslinie 40.2 gekennzeichnete Endstellung 40.2 gelangen. Dabei kann der zweite Schlitz 49 unprofiliert sein, weil es genügt, wenn der erste Schlitz 48, wie Fig. 12 zeigt, durch eine weitere Schlitzerweiterung 52 die für die Position 50.2 maßgebliche zweite Rast bestimmt. Die Endstellung 40.2 kann im Übrigen durch Anschlagwirkungen zwischen den Fuß-Hälsen 46', 47' und den Enden der zugehörigen Schlitze 48, 49 definiert sein.

Die Endstellung 40.2 des Schlittens 40 ist in den Fig. 7 und 8 gezeigt. Der untere Schlitten-Lappen ist aus dem Bereich Türfalz-Loches 28 weggerückt worden und das Riegel-Betätigungsende 19 ist für ein geeignetes Werkzeug zugänglich. Vom Türfalz 29 aus kann daher der Riegel 11 aus der beschriebenen Freigabelage 11.1 in seine Verriegelungslage 11.2 von Fig. 3 überführt werden, wie auch eine Rückstellung des Riegels im umgekehrten Sinne natürlich möglich ist.

In der Schlitten-Endstellung 40.2 gelangt der obere Lappen 41 vom Schlitten 40 in den Bereich des Türfalz-Loches 28 und versperrt für ein Drehwerkzeug den Zugang zum Schrauben-Betätigungsende 56 hin. In der Schlitten-Endstellung 40.2 ist daher die vollzogene Arretierposition 50.2 der Schraube 50 gewährleistet und der Schließzylinder 20 kann nicht irrtümlich demontiert werden. Die Arretierung des Schließzylinders 20 ist gesichert.

### Bezugszeichenliste :

- 10: Träger
- 11: Riegel
- 11.1: Freigabelage von 11 (Fig. 3, 5)
- 11.2: Verriegelungslage von 11 (Fig. 3, 7)
- 12: Längsverschiebung von 11
- 13: Riegelstelle von 11 bei 11.1 (Fig. 3)
- 13': Riegelstelle von 11 bei 11.2 (Fig. 3)
- 14: Rahmensteg
- 15: Aufnahme in 10 für 20
- 16: Ausschnitt in 10 für 30
- 17: Ausbruch von 16 bei 13
- 18: Schubstrecke von 11 zwischen 11.1 und 11.2
- 19: Betätigungsstelle von 11
- 20: Schließzylinder
- 21: Segment an 20
- 22: Gegen-Segment bei 15 von 10
- 23: Bund an 20
- 24: Radialschulter an 23 für 50 (Fig. 4 und 7)
- 25: Türaußenverkleidung, Tür (Fig. 3)
- 26: Türausbruch in 25 (Fig. 3)
- 27: Tür-Innenseite, Innenfläche von 25
- 28: seitliches Türfalz-Loch in 29
- 29: Türfalz (Fig. 5 bis 8)
- 30: Griff-Mulden-Baueinheit, Baueinheit (Fig. 1, 2)
- 31: Mulden-Gehäuse von 30
- 32: Griff von 30
- 33: Lagerarme an 31
- 34: Achse für 32 an 31
- 35: Loch in 31 für 20 (Fig. 1, 2)
- 36: Lagermittel von 30 (Fig. 1, 2)
- 37: Nase an 31 (Fig. 2)
- 38: Träger-Schmalseite von 11 (Fig. 10 bis 12)
- 39: Gewindeaufnahme in 10 bzw. 38 für 50
- 40: Blende, Schlitten
- 40.1: Anfangsstellung von 40 (Fig. 3, 5, 6, 12)
- 40.2: Endstellung von 40 (Fig. 7, 8, 12)
- 41: erster, oberer Lappen von 40 (Fig. 9)
- 42: zweiter, unterer Lappen von 40 (Fig. 9)
- 43: Höhenversatz zwischen 41, 42 (Fig. 9)
- 44: erster Fuß von 40 (Fig. 9)
- 45: zweiter Fuß von 40 (Fig. 9, 10)
- 46: Hals von 44 (in Anfangsstellung, Fig. 12)
- 46': Endstellung von 46 (Fig. 12)
- 47: Hals von 45 (Fig. 12)
- 47': Endstellung von 47 (Fig. 12)
- 48: Schlitz für 46 (Fig. 10, 12)
- 49: Schlitz für 47 (Fig. 10, 12)
- 50: Arretierung, Arretierschraube
- 50.1: Dearretierposition von 50 (Fig. 3, 5)
- 50.2: Arretierposition von 50 (Fig. 7)
- 51: Schlitzerweiterung von 48 (erste Raste, Fig. 12)
- 52: weitere Schlitzerweiterung von 48 (zweite Raste, Fig. 12)
- 53: Umsteuerung von 40, Verschieberichtungs-Pfeil zwischen 40.1 und 40.2 (Fig. 12)
- 54: Schlitzausschnitt für 44 (Fig. 12)
- 55: Schlitzausschnitt für 45 (Fig. 12)
- 56: Betätigungsende von 20 (Fig. 5)
- 57: Zylinder-Ausgang von 20 (Fig. 4)
- 58: Schaftende von 50 (Fig. 5, 7)
- 59: Sperrkante an 41 für 40 (Fig. 5)
- 60: Kupplungsbewegungen von 20 (Fig. 4)
- 61: erste Phase von 60, axiale Steckbewegung von 20 (Fig. 4)
- 62: zweite Phase von 60, Drehbewegung von 20 (Fig. 4)
- 62': Rückdrehung von 20 beim Entkuppeln (Fig. 4)

## Patentansprüche

1. Türaußengriff-Baugruppe, insbesondere für Fahrzeuge,
mit einem an der Innenseite (27) der Tür (25) befestigbaren Träger (10), welcher eine Aufnahme (15) für einen mit dem Türschloss zusammenwirkenden Schließzylinder (20) besitzt,
mit einer Griff-Mulden-Baueinheit (30), welche, von der Türaußenseite aus, bereichsweise (36) durch einen Türausbruch (26) in einen Ausschnitt (16) im Träger (10) montierbar ist,
und mit einem durch ein Loch (28) im Türfalz (29) zugänglichen Riegel (11), welcher am Träger (10) beweglich (12) geführt ist,
und der Riegel (11) aus einer Freigabelage (11.1), in der die Montage und Demontage der Griff-Mulden-Baueinheit (30) möglich ist, in eine Verriegelungslage (11.2) bezüglich der im Träger (11) montierten Baueinheit (30) bewegbar (18) ist, wo eine Demontage der Baueinheit (30) verhindert ist,
**dadurch gekennzeichnet ,**
**dass** der Schließzylinder (20) nachträglich, von der Türaußenseite aus, in der Aufnahme (15) des türinnenseitig (27) bereits befestigten Trägers (10) bajonettartig einkuppelbar (60) ist,
**dass** der Träger (10) eine Arretierung (50) für den im Träger (10) eingekuppelten Schließzylinder (20) aufweist,
**dass** die Arretierung (50) am türinnenseitig (27) befestigten Träger (10) durch das Loch (28) im Türfalz (29) zugänglich und zwischen zwei Positionen (50.1, 50.2) verstellbar ist,
nämlich einer Dearretierposition (50.1), in welcher ein bajonettartiges Kuppeln (60) und Entkuppeln des Schließzylinders (20) möglich ist,
und einer Arretierposition (50.2), in welcher der im Träger (10) eingekuppelte Schließzylinder (20) arretiert ist,
**dass** eine bewegliche Blende (40) am Träger (10) sitzt, die fallweise durch das Loch (28) im Türfalz (29) zwischen zwei Stellungen (40.1, 40.2) umsteuerbar ist,
nämlich einer Anfangsstellung (40.1), wo die Blende (40) den Zugang zum trägerseitigen Riegel (11) verschließt,
und einer Endstellung (40.2), wo die Blende (40) den Riegel (11) zugänglich macht,
**dass** die Arretierung (50) zwar in ihrer Dearretierposition (50.1) in den Bewegungspfad der Blende (40) hineinragt und eine Umsteuerung (53) der Blende (40) in der Endstellung (40.2)verhindert,
aber in ihrer Arretierposition (50.2) sich außerhalb des Blenden-Bewegungspfads befindet und eine Umsteuerung (53) der Blende (40) in deren Endstellung (40.2) zulässt,
und **dass** die Blende (40) zwar in ihrer Endstellung (40.2) die Arretierung (50) gegenüber dem Türfalz-Loch (29) abdeckt und eine Verstellung der Arretierung (50) in der Dearretierposition (50.1) ausschließt,
die Blende (40) aber in ihrer Anfangsstellung (40.1) die Arretierung (50) gegenüber dem Türfalz-Loch (28) zugänglich macht und ihre Verstellung zwischen ihren beiden Positionen (50.1, 50.2) erlaubt

2. Türaußengriff-Baugruppe nach Anspruch 1, **dadurch gekennzeichnet, dass** der Riegel (11) zwischen seiner Freigabelage (11.1) und Verriegelungslage (11.2) längsverschieblich (12) am Träger (10) geführt ist.

3. Türaußengriff-Baugruppe nach Anspruch 1 oder 2, **dadurch gekennzeichnet, dass** die Blende (40) aus einem räumlich profilierten Schlitten besteht, der an der dem Türfalz-Loch (28) zugekehrten Seite (38) des Trägers (10) längsverschieblich (53) geführt ist.

4. Türaußengriff-Baugruppe nach einem der Ansprüche 1 bis 3, **dadurch gekennzeichnet, dass** das bajonettartige Kuppeln (60) bzw. Entkuppeln des Schließzylinders (20) aus einer Steckbewegungs-Phase (61) einerseits und einer Drehbewegungsphase (62) andererseits besteht
und dass der Schließzylinder (20) eine Radialschulter (24) aufweist, gegen welche die Arretierung (50) in ihrer Arretierungsposition (50.2) fährt und ein Rückdrehen (62') des Schließzylinders (20) gemäß der Drehphase im Entkupplungssinne verhindert.

5. Türaußengriff-Baugruppe nach einem der Ansprüche 1 bis 4, **dadurch gekennzeichnet, dass** die Arretierung (50) aus einer Schraube besteht, deren Betätigungsende (56) dem Türfalz-Loch (28) zugekehrt ist,
und dass die Schraube in einer Gewindeaufnahme (29) des Trägers (10) verschraubbar ist.

6. Türaußengriff-Baugruppe nach einem der Ansprüche 1 bis 5, **dadurch gekennzeichnet, dass** zwischen der Blende (40) und dem Träger (10) Rastmittel (46, 51; 46', 52) vorgesehen sind, welche die Anfangsstellung (40.1) und/oder die Endstellung (40.2) der Blende (40) sichern.

## Claims

1. Door outside handle assembly for vehicles,
with a carrier (10) that can be secured to the inside (27) of the door (25), that has a holder (15) for a locking cylinder (20) that interacts with the door lock,
with a handle recess unit (30) that, from the outside of the door, can be fitted in areas (36) through an opening (26) in the door into a cutout (16) in the carrier (10),
and with a lock bolt (11) accessible through a hole (28) in the door fold (29), that can move (12) with a guided movement on the carrier (10),
and with the lock bolt (11) being moveable (18) from a released position (11.1), in which the fitting and removal of the handle recess unit (30) is possible, to a locked (11.2) position relative to the assembly (30) fitted in the carrier (11), with a removal of the assembly (30) being prevented,
**characterized in that**
the locking cylinder (20) can, from the outside of the door, be retrospectively connected by a bayonet-type connector (60) in the carrier (10) already secured in the holder (15) in the inside of the door (27),
the carrier (10) has a lock (50) for the locking cylinder (20) connected to the carrier (10),
the lock (50) on the carrier (10) secured in the inside of the door (27) is accessible through the hole (28) in the door fold (29) and can be adjusted between two positions (50.1, 50.2), i.e. and unlocked position (50.1) in which a bayonet-type coupling (60) and uncoupling of the locking cylinder (20) is possible,
and a locked position (50.2) in which the locking cylinder (20) coupled into the carrier (10) is locked,
a moving shutter (40) is located on the carrier (10) that can be changed between two positions (40.1, 40.2), depending on the case, through the hole (28) in the door fold (29),
i.e. a starting position (40.1) where the shutter (40) closes off the access to the lock bolt (11) at the carrier end,
and an end position (40.2) where the shutter (40) provides access to the lock bolt (11),
so that the lock (50) in its unlocked position (50.1) projects into the movement path of the shutter (40) and prevents a changeover (53) of the shutter (40) to the end position (40.2),
but in its locked position (50.2) is outside the movement path of the shutter and permits a changeover (53) of the shutter (40) to its end position (40.2),
and that the shutter (40) in its end position (40.2) covers the lock (50) from the door fold hole (29) and precludes an adjustment of the lock (50) in the unlocked position (50.1),
but the shutter (40) in its starting position (40.1) makes the lock (50) accessible through the door fold hole (28) and permits its adjustment between its two positions (50.1, 50.2).

2. Door outside handle assembly in accordance with claim 1, **characterized in that** the lock bolt (11) can be moved lengthwise (12) on the carrier (10) between its released position (11.1) and locked position (1 1.2).

3. Door outside handle assembly in accordance with claim 1 or 2, **characterized in that** the shutter (40) consists of a spatially-profiled slide that can be moved lengthwise (53) at the side (38) of the carrier (10) facing towards the door fold hole (28).

4. Door outside handle assembly in accordance with one of claims 1 to 3, **characterized in that** the bayonet coupling (60) or uncoupling of the locking cylinder (20) consists of a plug-in movement phase (61) and a rotary motion phase (62)
and that the locking cylinder (20) has a radial shoulder (24) against which the lock (50) moves in its locked position (50.2) and a backwards rotation (62') of the locking cylinder (20) is prevented in the uncoupling sense in accordance with the phase of rotation.

5. Door outside handle assembly in accordance with one of claims 1 to 4, **characterized in that** the lock (50) consists of a screw whose actuating end (56) is facing towards the door fold hole (28),
and the screw can be screwed into a threaded receptacle (29) of the carrier (10).

6. Door outside handle assembly in accordance with one of claims 1 to 5, **characterized in that** a latching means (46, 51; 46', 52) that securely determines the starting position (40.1) and/or the end position (40.2) of the shutter (40) is provided between the shutter (40) and the carrier (10).

## Revendications

1. Sous-ensemble de poignée extérieure de porte, notamment pour véhicules,
comprenant un support (10) pouvant se fixer contre le côté intérieur (27) de la porte (25), ce support présentant un logement (15) recevant un cylindre de fermeture (20) interagissant avec la serrure de la porte,
comprenant une unité constructive (30) composée de l'auge de la poignée, cette unité étant montable localement (36), depuis le côté extérieur de la porte, à travers une ouverture (26) découpée dans la porte, dans un découpage (16) ménagé dans le support (10),
et comprenant un verrou (11) accessible par un trou (28) ménagé dans la feuillure de porte (29), lequel verrou se déplace (12) contre le support (10),
et sachant que le verrou (11) peut se déplacer (18) d'une position de libération (11.1) - dans laquelle montage et le démontage de l'unité constructive (30) composée de l'auge de la poignée sont possibles - vers une position de verrouillage (11.2) par rapport à l'unité constructive (30) montée dans le support (11), position dans laquelle il n'est pas possible de démonter ladite unité constructive (30),
**caractérisé en ce que**
le cylindre de fermeture (20) est accouplable (60) a posteriori - par le biais d'une fermeture à baïonnette et depuis le côté extérieur de la porte - dans le logement (15) du support (10) déjà fixé du côté intérieur (27) de la porte,
le support (10) présente un verrouillage (50) affecté au cylindre de fermeture (20) accouplé dans le support (10),
le verrouillage (50) situé contre le support (10) fixé du côté intérieur (27) de la porte est accessible par le trou (28) ménagé dans la feuillure de porte (29) et ce verrouillage est réglable entre deux positions (50.1 et 50.2),
à savoir une position de déverrouillage (50.1) dans laquelle un couplage à baïonnette (60) et un découplage du cylindre de fermeture (20) sont possibles,
et une position de verrouillage (50.2) dans laquelle le cylindre de fermeture (20) couplé dans le support (10) est verrouillé,
**en ce qu'**un un bandeau mobile (40) situé contre le support (10) est inversible entre deux positions (40.1 et 4.02) par le trou (28) ménagé dans la feuillure de porte (29),
à savoir une position de départ (40.1) où ce bandeau (40) obture l'accès au verrou (11) du côté du support,
et une position finale (40.2) où ce bandeau (40) rend le.verrou (11) accessible,
**en ce que** le verrouillage (50) dans sa position de déverrouillage (50.1) fait certes saillie sur la trajectoire de déplacement du bandeau (40) et empêche une inversion (53) du bandeau (50) sur la position finale (40.2),
mais **en ce que** dans sa position de verrouillage (50.2), il se trouve hors de la trajectoire de déplacement du bandeau et permet l'inversion (53) du bandeau (40) en la position finale (40.2) de ce dernier,
et **en ce que** le bandeau (40), dans sa position finale (40.2), recouvre certes le verrouillage (50) en face du trou (29) ménagé dans la feuillure de porte et exclut un déplacement du verrouillage (50) vers la position de déverrouillage (50.1),
mais **en ce que** le bandeau (40), dans sa position de départ (40.1), rend le verrouillage (50) accessible en face du trou (28) ménagé dans la feuillure de porte, et permet son déplacement entre les deux positions (50.1, 50.2).

2. Sous-ensemble de poignée extérieure de porte selon la revendication 1, **caractérisé en ce que** le verrou (11) est guidé contre le support (10) de façon à pouvoir se déplacer longitudinalement (12) entre sa position de déverrouillage (11.1) et sa position de verrouillage (11.2).

3. Sous-ensemble de poignée extérieure de porte selon la revendication 1 ou 2, **caractérisé en ce que** le bandeau (40) se compose d'un chariot profilé dans l'espace et guidé de façon à pouvoir se déplacer longitudinalement (53) contre le côté (38) du support (10) opposé au trou (28) ménagé dans la feuillure de porte.

4. Sous-ensemble de poignée extérieure de porte selon l'une des revendications 1 à 3, **caractérisé en ce que** le couplage (60) à baïonnette et le découplage du cylindre de fermeture (20) se composent d'une part d'une phase (61) avec mouvement d'enfichage et d'autre part d'une phase (62) avec mouvement rotatif,
et **en ce que** le cylindre de fermeture (20) présente un épaulement radial (24) contre lequel le verrouillage (50) se rend dans sa position de verrouillage (50.2) et empêche une rotation en arrière (62') du cylindre de fermeture (20) conformément à la phase rotative dans le sens du découplage.

5. Sous-ensemble de poignée extérieure de porte selon l'une des revendications 1 à 4, **caractérisé en ce que** le verrouillage (50) se compose d'une vis dont l'extrémité d'actionnement (56) regarde le trou (28) ménagé dans la feuillure de porte,
et **en ce que** la vis peut se visser dans un logement taraudé (29) du support (10).

6. Sous-ensemble de poignée extérieure de porte selon l'une des revendications 1 à 5, **caractérisé en ce qu'**entre le bandeau (40) et le support (10), des moyens de crantage (46, 51 ; 46', 52) ont été prévus qui sécurisent le bandeau (40) dans sa position de départ (40.1) et/ou sa position de fin (40.2).
